# EUROPÄISCHE PATENTSCHRIFT

(11) **EP 1 212 517 B1**
(45) Veröffentlichungstag und Bekanntmachung des Hinweises auf die Patenterteilung: **20.07.2005**
(21) Anmeldenummer: 00964123.4
(22) Anmeldetag: 06.09.2000
(51) Int. Cl.: F01L 1/34

(54) **NOCKENWELLENVERSTELLER FÜR BRENNKRAFTMASCHINEN**
CAMSHAFT ADJUSTER FOR INTERNAL COMBUSTION ENGINES
DISPOSITIF DE REGLAGE D'UN ARBRE A CAMES DESTINE A DES MOTEURS A COMBUSTION INTERNE

(30) Priorität: 17.09.1999 DE 19944535
(43) Veröffentlichungstag der Anmeldung: 12.06.2002
(73) Patentinhaber: DaimlerChrysler AG, 70567 Stuttgart (DE)
(72) Erfinder: SPEIER, Wolfgang, 70619 Stuttgart (DE)
(86) Internationale Anmeldenummer: PCT/EP2000/008686
(87) Internationale Veröffentlichungsnummer: WO 2001/021938

(56) Entgegenhaltungen:
- US-A- 4 895 113
- US-A- 4 903 650
- US-A- 5 088 456
- US-A- 5 263 442
- GROHN M ET AL: "VARIABLE STEUERZEITEN DER NEUEN MERCEDES-BENZ-VIERVENTILMOTOREN" , MTZ MOTORTECHNISCHE ZEITSCHRIFT,DE,FRANCKH'SCHE VERLAGSHANDLUNG,ABTEILUNG TECHNIK. STUTTGART, VOL. 50, NR. 7/08, PAGE(S) 327-330 XP000079746 ISSN: 0024-8525 Seite 330

## Beschreibung

Die Erfindung betrifft einen Nockenwellenversteller für Brennkraftmaschinen gemäß dem Anspruch 1.

Aus der DE 196 54 926 A1 ist ein im Antrieb einer Nockenwelle von der Kurbelwelle einer Brennkraftmaschine liegender Nockenwellenversteller bekannt, der koaxial zur Nockenwelle angeordnet ist und der mit der Nockenwelle über eine zentrale Spannschraube verbunden ist, die ihrerseits als Ventilgehäuse einen axial verschiebbaren Steuerschieber aufnimmt, über den die Versorgungsanschlüsse des Nockenwellenverstellers stellungsabhängig mit den verstellerseitigen Anschlüssen als Verbraucheranschlüssen zu verbinden sind. Der Verbindungsweg läuft über einen umfangsseitig am Steuerschieber vorgesehenen Ringraum, der über zwei Ringstege begrenzt ist und der je nach Axialstellung des Steuerschiebers mit dem druckseiten oder dem rücklaufseitigen Versorgungsanschluss verbunden ist. Der Rücklauf führt über einen gegen Ringraum axial versetzten, über einen Ringsteg abgegrenzten Ringkanal, der seinerseits auf eine zentrale Rücklaufbohrung des Steuerschiebers ausmündet, die auf einen in Richtung auf die Nockenwelle an die Aufnahmebohrung für den Steuerschieber anschließenden, durch eine Stirnseite des Steuerschiebers volumenverhinderlich begrenzten, eine Rückstellfeder für den Steuerschieber aufnehmenden Raum des Ventilgehäuses ausmündet. Der in die Nockenwelle eingeschraubte Gewindeteil der Spannschraube ist axial von einer Rücklaufbohrung durchsetzt, die über eine Querbohrung in der Nockenwelle auf einen Ölsammelraum ausmündet, der hier durch den Ölsumpf der Brennkraftmaschine gebildet ist, mit dem der den Nockenwellenversteller aufnehmende Kettenkasten der Brennkraftmaschine verbunden ist.

Derartige Nockenwellenversteller sollen bei möglichst geringen Stellkräften hohe Verstellgeschwindigkeiten und eine exakte Positionierung ermöglichen, und dies bei möglichst geringem Raumbedarf, insbesondere auch möglichst kurzer Baulänge. Wesentlich sind diese Faktoren auch durch die Leitungswege bestimmt, wobei rücklaufseitig auch der dem Ablauf auf den Ölsammelbehälter vorgelagerte Leitungsbereich kritisch ist, da über einen etwaigen Rückstau die Ansprechzeit verändert werden kann und unerwünschte Schwingungen auftreten können.

Den angesprochenen Problemen kommt erhöhte Bedeutung zu, wenn der Nockenwellenversteller, wie dies bereits vorgeschlagen wurde (WO-A-99/54599, Stand der Technik gemäß Art. 54(3)EPÜ) bezüglich seines druckbeaufschlagten Stellgliedes nicht einseitig druckbeaufschlagt arbeitet, sondern zweiseitig druckbeaufschlagt und dementsprechend steuerseitig nicht mit einem 3/2-Wege, sondern mit einem 4/2-Wege-Ventil gearbeitet werden muss.

Bezogen auf einen solchen, mit einem 4/2-Wege-Ventil arbeitenden Nockenwellenversteller zeigt der Anspruch 1 im Hinblick auf die angesprochenen Probleme einen Lösungsweg auf, bei dem,unabhängig von der Stellrichtung des Steuerschiebers, Rückwirkungen des über den Steuerschieber laufenden Arbeitsmediums auf das Verhalten des Steuerschiebers nahezu völlig vermieden sind und zudem auch ein vereinfachter Verlauf der Versorgungsleitungswege erreicht wird, und dies bei vereinfachtem konstruktivem Aufbau.

Die erfindungsgemäße Lösung ermöglicht es darüber hinaus auch, die ventilseitige Verbindung an den druckseitigen Versorgungsanschluss in vorteilhafter Weise in das Ventil zu integrieren, so dass diesbezüglich keine zusätzlichen Eingriffe in die Nockenwelle bzw. die Lagerung der Nockenwelle im Nockenwellenlager erforderlich sind.

Weitere Einzelheiten und Merkmale der Erfindung ergeben sich aus den Ansprüchen. Ferner wird die Erfindung nachstehend anhand eines Ausführungsbeispieles näher erläutert, das in
- Figur 1: einen Längsschnitt durch einen mit der Nockenwelle einer nicht dargestellten Brennkraftmaschine verbundenen Nockenwellenversteller zeigt, der als an sich bekannter und hier nur angedeuteter Drehsteller ausgebildet ist, und in
- Figur 2: eine Ausschnittsvergrößerung des zentralen Bereiches von Figur 1.

Mit 1 ist die Nockenwelle bezeichnet, die im Gehäuse einer nicht weiter dargestellten Brennkraftmaschine bzw. in deren Zylinderkopf gelagert ist, wobei in der Figur das einer Stirnwand 2 des Gehäuses bzw. des Zylinderkopfes zugeordnete Lager teilweise dargestellt und mit 3 bezeichnet ist. Die Nockenwelle 1 ist mit einer zentralen Ölbohrung 4 versehen und trägt in ihrem über die Stirnwand 2 hinausragenden Endbereich einen Befestigungsflansch 5, gegen den der hier nur ausschnittsweise dargestellte Nockenwellenversteller 6 verspannt und zentriert ist.

In der Darstellung geht die Nockenwelle 1 einstückig in den Befestigungsflansch über. Im Rahmen der Erfindung ist es aber selbstverständlich auch möglich, dass der Befestigungsflansch 5 Teil eines Endstückes einer Nockenwelle 1 ist, die als gebaute Nockenwelle sich in einem Nockenwellenrohr fortsetzt, das die Nocken in entsprechender Zuordnung trägt.

Vom Nockenwellenversteller 6 ist hier nur der Innenkörper 7 dargestellt, der radial nach aussen ragende Flügel 8 aufweist und dem ein nicht gezeigter Aussenkörper mit radial nach innen ragenden Flügeln zugeordnet ist, die in Überdekkung zu den Flügeln des Innenkörpers 7 liegen und in Verbindung mit den Seitenwänden 9 und 10 Arbeitskammern gegeneinander abgrenzen, welche durch entsprechende Druckbeaufschlagung wechselseitig in ihrem Volumen veränderlich sind und dadurch Innenkörper und Aussenkörper gegeneinander verdrehen.

Mit dem nicht dargestellten Aussenkörper des Nockenwellenverstellers 6 ist die Kurbelwelle der nicht weiter dargestellten Brennkraftmaschine drehfest, beispielsweise durch einen Kettentrieb verbunden, so dass durch die in Abhängigkeit von der gewünschten Verstellrichtung erfolgende Druckbeaufschlagung der Arbeitskammern und die entsprechende Verdrehung des Innenkörpers 7 gegenüber dem Aussenkörper die Phasenlage der Nockenwelle 1 gegenüber der Kurbelwelle verändert werden kann.

Der Innenkörper 7 ist gegen den Flansch 5 der Nockenwelle 1 über eine Spannschraube 11 zentriert und axial verspannt. Die Spannschraube 11 weist hierzu kopfseitig einen Spannbund 12 auf, der den Innenkörper 7 im radial inneren Bereich übergreift und an den radial nach aussen die Seitenwand 9 anschliesst. Weiter durchsetzt die Spannschraube 11 mit ihrem Schaft 13 zentral den Innenkörper 7, so dass dieser über den Schaft 13 zentriert ist. Mit dem vom Spannbund 12 abgelegenen Endbereich greift der Schaft 13 passend in eine zentrische Aufnahme 14 im Befestigungsflansch 5 ein. Die Spannschraube 11 greift in Richtung auf die Ölbohrung 4 der Nokkenwelle 1 in einen als Gewindebuchse 15 gestalteten Abschnitt der Nockenwelle 1 ein, gegen den die Spannschraube 11 über ihren in Verlängerung des Schaftes 13 liegenden Gewindehals 16 verschraubt ist, dessen Aussendurchmesser gegenüber dem des Schaftes 13 verringert ist. Der in den als Gewindebuchse 15 gestalteten Endbereich der Nockenwelle 1 eingeschraubte Gewindehals 16 bildet einen stirnseitigen Abschluss der Ölbohrung 4 der Nockenwelle 1 und ist ebenfalls zur Nockenwelle 1 konzentrisch.

Die Spannschraube 11 ist über ihren Schaft 13 und den diesem in Bezug auf den Spannbund 12 vorgelagerten Kopfbereich 17 hohl ausgebildet und bildet eine zylindrisches Gehäuse 18, das gegenüberliegend zum Kopfbereich 17 durch einen im Übergang vom Schaft 13 in den Gewindehals 16 liegenden Boden 19 stirnseitig geschlossen ist. Das Gehäuse 18 nimmt einen Steuerschieber 20 auf, der mit axial zueinander beabstandeten Ringstegen 21 bis 24 versehen ist, deren Aussendurchmesser den Innendurchmesser des zylindrischen Gehäuses 18 entspricht. Zwischen aufeinander folgenden Ringstegen liegen jeweils im Durchmesser zurückgenommene Bereiche des Steuerschiebers 20, wobei die Ringstege 21 und 22 axial einen Ringkanal 25, die Ringstege 22 und 23 einen Ringraum 26 und die Ringstege 23 und 24 einen Ringkanal 27 begrenzen.

Die Ringkanäle 25 und 27 stehen über radiale Bohrungen 28, 29 mit einer Rücklaufbohrung 30 in Verbindung, die ausgehend vom rückwärtigen, dem Kopfbereich 17 der Spannschraube 11 gegenüberliegenden Ende des Steuerschiebers 20 in einem Zapfenbereich 31 des Steuerschiebers 20 endet, der über den Kopfbereich 17 der Spannschraube 11 hinaus ragt und in seinem Endbereich den Anker 32 eines als Stellantrieb vorgesehenen Magnetstellers trägt, dessen Spulenkörper in nicht weiter dargestellter Weise gegenüber der Abdeckung des Kettenkastens, auf den Anker 32 zentriert ausgerichtet, befestigt ist, wobei der nicht dargestellte Kettenkasten den Nockenwellenversteller 6 und dessen Antrieb zur Kurbelwelle aufnimmt.

Die Rücklaufbohrung 30 ist am mit dem Ringsteg 24 auslaufenden Ende des Steuerschiebers 20 geschlossen, wobei der vorgesehene Abschluss symbolisch durch eine in die Rücklaufbohrung 30 eingedrückte Kugel 33 veranschaulicht ist. Im im Zapfen 31 auslaufenden geschlossenen Endbereich der Rücklaufbohrung 30 mündet diese, symbolisiert durch eine Querbohrung 34, auf den Kettenkasten und damit auf den Ölsammelraum der Brennkraftmaschine aus, mit dem auch der Kettenkasten in Verbindung steht.

Dem beschriebenen, rücklaufseitigen Versorgungsweg, der im wesentlichen durch die zentrale Rücklaufbohrung 30 und deren Ausmündung auf den Ölsammelraum bestimmt ist, entspricht zulauf-, und damit druckseitig eine zentrale Anschlussbohrung 35, die sich durch den Hals 16 der Spannschraube 11 bis in den Bereich von deren Boden 19 erstreckt und an die eine in Richtung der Fläche des Bodens 19 verlaufende Querbohrung 36 anschliesst, die sich mit einer im Schaft 13 verlaufenden Längsbohrung 37 schneidet, welche auf eine Radialbohrung 38 im Schaft 13 ausmündet. Die Bohrungen 35 bis 38 schneiden sich jeweils bezüglich ihrer Achsen. Ferner geht die Bohrung 35 von der freien Stirnseite des Gewindehalses 16 aus, während die Bohrungen 36 und 37 vom Aussenumfang des Schaftes 13 im Bereich des Bodens 19 bzw. von der Aussenseite des Bodens 19 ausgehen (Bohrungsansatz) und gegen die entsprechenden Aussenflächen offen sind. Entsprechend ist die Bohrung 38 als Durchgangsbohrung ausgebildet. Für die Bohrung 38 ergibt sich radial nach aussen ein dichtender Abschluss durch den überdeckenden Innenkörper 7, die offenen den Bohrungsansatz bildenden Enden der Bohrungen 36 und 37 liegen im Bereich der Überdeckung des Schaftes 13 zur Aufnahme 14 im Befestigungsflansch 5, wobei durch den Passsitz des Schaftes 13 in der Aufnahme 14 ein hinreichend dichter Abschluss des ringförmigen Eckbereiches erreicht wird, der durch den Gewindehals 16 im Übergang zum Boden 19 radial innen und den Befestigungsflansch 5 radial aussen begrenzt ist. Der durch den Boden 19 geschlossene, stirnseitige Endbereich des Gehäuses 18 ist an eine Entlüftungsbohrung 39 angeschlossen, die radial auf einen im Übergang des Innenkörpers 7 zum Befestigungsflansch 5 liegenden, stirnseitigen Ringkanal 40 im Innenkörper 7 ausmündet, der einen Entlüftungsanschluss 41 aufweist, der zwischen Innenkörper 7 und Befestigungsflansch 5 auf den Kettenkasten ausläuft.

Im zylindrischen, durch die Spannschraube 11 gebildeten Gehäuse 18 sind axial zueinander beabstandete verstellerseitige Anschlüsse 42 und 43 vorgesehen, die jeweils durch Radialbohrungen gebildet sind und zu denen Ringkanäle 44 und 45 im Innenkörper 7 korrespondieren, über die die nicht gezeigten, zwischen Innenkörper und nicht gezeigtem Aussenkörper liegenden Arbeitskammern versorgt werden.

Bezogen auf die dargestellte Endlage des Steuerschiebers 20, auf die dieser über die Feder 46 belastet ist, sind die mit der Ringkammer 45 verbundenen, nicht gezeigten Arbeitskammern druckbeaufschlagt, während die mit der Ringkammer 44 verbundenen Arbeitskammern an den Rücklauf auf die Ölsammelkammer angeschlossen sind. Der Ringraum 26 ist dementsprechend mit der Druckquelle verbunden und stellt die Verbindung zwischen der Radialbohrung 38 als Teil des versorgungsseitgen Anschlusses und der Bohrung 43 als Teil des verstellseitigen Anschlusses dar. Die Ringkanäle 25 und 27 sind aufgrund ihrer über die Bohrungen 28 und 29 erfolgenden Verbindung zur Rücklaufbohrung 30 beide weitgehend drucklos, in jedem Fall aber dem gleichen Druck unterworfen, sofern sich ein entsprechender Staudruck beim Entleeren der mit dem verstellseitigen Anschluss 42 verbundenen Arbeitskammern kurzzeitig aufbauen sollte, so dass Druckschwankungen, sei es zulaufseitig oder ablaufseitig ohne Einfluss auf den Steuerschieber 20 und die zur Verstellung des Steuerschiebers 20 notwendigen Stellkräfte bleiben. Dies gilt auch, wenn der Steuerschieber 20 aus der gezeigten Stellung - in der Zeichnung nach links - über den Anker 32 in eine Sperrstellung, in der die Ringstege 22 und 23 in Überdeckung zu den Anschlüssen 42 und 43 liegen, oder darüber hinaus in eine Umsteuerstellung verschoben wird, in der der Ringraum 26 in Überdeckung zum Anschluss 42 liegt und der Anschluss 43 zum Ringkanal 27 korrespondiert.

Abgesehen davon, das die jeweils korrespondierende Beaufschlagung der Ringkanäle 25 und 27 druckabhängige Stellkräfte auf den Steuerschieber 20 ausschliesst, ermöglicht der zentrale, durch die Rücklaufbohrung 30 gebildete ablaufseitige Versorgungsanschluss ein direktes Abströmen bei einem relativ großen Abströmquerschnitt, wobei die Größe dieses Abströmquerschnittes auf die Baulänge des Nockenwellenverstellers praktisch ohne Einfluss bleibt und insbesondere auch einfach herzustellen ist. Auch die Bohrungsführung im druckseitigen Anschlussweg macht Eingriffe in die Nockenwelle als solche nicht erforderlich und ermöglicht sogar die Verlegung der entsprechenden Anschlusswege in das durch die Spannschraube 11 gebildete Gehäuse 18 für den Steuerschieber 20, so dass dies eine einbaufertige Einheit bildet, die aufgrund des passdichten Einsatzes zum Innenkörper 7 bzw. zur Aufnahme 14 den Verzicht auf besondere Dichtungsmassnahmen möglich macht.

Insgesamt lassen sich bei der erfindungsgemäßen Lösung hohe Drücke und große Volumenströme ohne negative Auswirkungen auf die Verstellgenauigkeiten des Steuerschiebers und der für diesen notwendigen Stellkräfte beherrschen, so dass gegebenenfalls auch im Hinblick auf möglichst kleine Gesamtabmessungen kleinere Bohrungs- und Kanalquerschnitte in Kauf genommen werden können, und eine sehr feine Einstellung des geschilderten, erfindungsgemäßen 4/2-Wege-Proportionalventiles möglich ist.

## Patentansprüche

1. Nockenwellenversteller für eine Brennkraftmaschine, der im Antrieb einer Kurbelwelle für eine Nockenwelle (1) liegt und gegenüber der Nockenwelle (1) zentriert koaxial über eine Spannschraube (11) zu fixieren ist, die als Ventilgehäuse (18) eines 4/2-Proportionalventiles eine axiale Aufnahme für einen zentral liegenden und axial verschiebbaren Steuerschieber (20) bildet, der über einen Stellantrieb beaufschlagbar ist und dem zwei axial beabstandete, verstellerseitige Anschlüsse (42, 43) im Ventilgehäuse (18) zugeordnet sind, die in Abhängigkeit von der Betätigungsstellung des Steuerschiebers (20) mit dem druckseitigen Versorgungsanschluss zu verbinden sind, der über eine Querverbindung (38) im Ventilgehäuse (18) auf einen Ringraum (26) des Steuerschiebers (20) ausmündet, der über zwei Ringstege (22, 23) des Steuerschiebers (20) axial begrenzt ist, über die die verstellerseitigen Gehäuseanschlüsse (42, 43) absteuerbar sind, wobei der jeweils gegen die Druckseite abgesteuerte, verstellerseitige Gehäuseanschluss (42 bzw. 43) mit dem rücklaufseitigen Versorgungsanschluss verbunden ist, der jeweils im axial auf die einander abgewandten Seiten der Ringstege (22, 23) folgenden Bereich zu einer zentralen, im Steuerschieber (20) verlaufenden Rücklaufbohrung (30) eine Verbindung aufweist, die über einen umfangsseitig am Steuerschieber (20) vorgesehenen, beiderseits durch Ringstege (21, 22 bzw. 23, 24) begrenzten Ringkanal (25, 27) verläuft, der an die in ihrem von der Nockenwelle (1) abgelegenen Endbereich auf einen Ölsammelraum ausmündete Rücklaufbohrung (30) angeschlossen ist.

2. Nockenwellenversteller nach Anspruch 1,
**dadurch gekennzeichnet,**
**dass** der Anschluss des Ringkanales (25, 27) an die Rücklaufbohrung (30) über eine Querbohrung (28, 29) erfolgt.

3. Nockenwellenversteller nach Anspruch 1 oder 2,
**dadurch gekennzeichnet,**
**dass** die zentrale Rücklaufbohrung (30) gegen das nockenwellenseitige Ende des Steuerschiebers (20) geschlossen ist.

4. Nockenwellenversteller nach einem der vorhergehenden Ansprüche,
**dadurch gekennzeichnet,**
**dass** das nockenwellenseitige Ende des Steuerschiebers (20) durch den den Ringkanal (27) begrenzenden Ringsteg (24) gebildet ist und dass der über diesen Ringsteg (24) begrenzten Endbereich des Gehäuses (18) des Steuerschiebers (20) einen Leckageanschluss aufweist.

5. Nockenwellenversteller nach einem der vorhergehenden Ansprüche,
**dadurch gekennzeichnet,**
**dass** die Spannschraube (11) in ihrem nockenwellenseitigen Endbereich eine zentrale Anschlussbohrung (35) als druckseitigen Versorgungsanschluss aufweist, der auf eine der Nokkenwelle (1) zugeordnete, zentrale Ölversorgungsbohrung (4) ausmündet.

6. Nockenwellenversteller nach Anspruch 5,
**dadurch gekennzeichnet,**
**dass** die zentrale Anschlussbohrung (35) durch in der Spannschraube (11) verlaufende Bohrungen (35, 36, 38) an den Ringraum (26) angeschlossen ist.

7. Nockenwellenversteller nach Anspruch 6,
**dadurch gekennzeichnet,**
**dass** von den in der Spannschraube (11) verlaufenden Bohrungen (36, 37) einzelne einen der Außenfläche der Spannschraube (11) zugeordneten Bohrungsansatz aufweisen und dass der Bohrungsansatz in Überdeckung zur Aufnahme (14) im Befestigungsflansch (5) der Nockenwelle (1) liegt.

8. Nockenwellenversteller nach Anspruch 7,
**dadurch gekennzeichnet,**
**dass** die Spannschraube (11) passend zumindest gegenüber dem offenen Endbereich der Aufnahme (14) abgestützt ist und die Aufnahme (14) abschließt.

## Claims

1. Camshaft adjuster for an internal combustion engine which lies in the drive of a crankshaft for a camshaft (1) and is to be fixed coaxially by means of a clamping screw (11) centred relative to the camshaft (1), said clamping screw (11) forming as a valve body (18) of a 4/2 proportional valve an axial accommodating area for a centrally lying and axially displaceable slide valve (20) which can be contacted by means of an adjustment drive and to which two axially spaced connections on the adjuster side (42, 43) in the valve body are assigned, said connections being connected, depending upon the activation position of the slide valve (20), to the supply connection on the pressure side which by means of an interconnection (38) in the valve body (18) goes into an annular space (26) of the slide valve (20) which is axially delimited by two annular webs (22, 23) of the slide valve (20), by means of which the body connections (42, 43) on the adjuster side can be controlled wherein the body connection (42, 43) on the adjuster side which is controlled against the pressure side is connected to the supply connection on the return side which in the area following axially in respect of the sides of the annular webs (22, 23) facing away from each other, in respect of a central return hole (30) running in the slide valve (20) has a connection which runs through an annular channel (25, 27) provided on the circumference side on the slide valve (20), said annular channel (25, 27) being delimited on both sides by means of annular webs (21, 22 and 23, 24) and connected to the return hole (30) running into an oil collection area in its end area lying away from the camshaft (1).

2. Camshaft adjuster according to claim 1,
**characterised in that** the connection of the annular channel (25, 27) to the return hole (30) is effected through a lateral hole (28, 29).

3. Camshaft adjuster according to claim 1 or 2,
**characterised in that** the central return hole (30) is closed against the end of the slide valve (20) on the camshaft side.

4. Camshaft adjuster according to one of the preceding claims,
**characterised in that** the end of the slide valve (20) on the camshaft side is formed by the annular web (24) delimiting the annular channel (27) and that the end area of the body (18) of the slide valve (20) delimited by this annular web (24) has a leakage connection.

5. Camshaft adjuster according to one of the preceding claims,
**characterised in that** the clamping screw (11) has in its end area on the camshaft side a central connection hole (35) as a supply connection on the pressure side which runs into a central oil supply hole assigned to the camshaft (1).

6. Camshaft adjuster according to claim 5,
**characterised in that** the central connection hole (35) is connected to the annular space (26) through holes (35, 36, 38) running in the clamping screw (11).

7. Camshaft adjuster according to claim 6,
**characterised in that** some of the holes (36, 37) running in the clamping screw (11) have a hole shoulder assigned to the outer area of the clamping screw (11) and that the hole shoulder lies overlapping the accommodating area (14) in the fixing flange (5) of the camshaft (1).

8. Camshaft adjuster according to claim 7,
**characterised in that** the clamping screw (11) is suitably supported at least relative to the open end region of the accommodating area (14) and ends the (14) accommodating area (14).

## Revendications

1. Dispositif de réglage d'un arbre à cames pour un moteur à combustion interne qui est placé dans la transmission d'un vilebrequin pour un arbre à cames (1) et qui doit être fixé centré coaxialement par rapport à l'arbre à cames (1) au moyen d'une vis de serrage (11), qui, sous forme d'un carter de soupape (18) d'une soupape proportionnelle 4/2, forme un logement axial pour un tiroir de commande (20) monté au centre et déplaçable axialement qui est commandé par un servomoteur et auquel sont associés deux raccords (42, 43) écartés axialement du côté du dispositif de réglage dans le carter de soupape (18) qui doivent être raccordés, en fonction de la position d'actionnement du tiroir de commande (20), au raccord d'alimentation du côté refoulement qui débouche, par l'intermédiaire d'une connexion transversale (38) dans le carter de soupape (18), dans un espace annulaire (26) du tiroir de commande (20), ou qui est limité axialement par deux nervures annulaires (22, 23) du tiroir de commande (20) au moyen desquelles les raccords (42, 43) du côté du dispositif de réglage peuvent être commandés, le raccord (42 ou 43) du côté du dispositif de réglage commandé respectivement contre le côté refoulement étant relié au raccord d'alimentation du côté retour qui comporte dans la zone suivante axialement sur les côtés opposés des nervures annulaires (22, 23) vers un alésage de retour (30) central s'étendant dans le tiroir de commande (20) une connexion qui s'étend dans un canal annulaire (25, 27) prévu du côté de la circonférence dans le tiroir de commande (20) limité des deux côtés par des nervures annulaires (21, 22 ou 23, 24) qui est raccordé à l'alésage de retour (30) dans sa zone d'extrémité éloignée de l'arbre à cames (1) débouchant sur un espace collecteur d'huile.

2. Dispositif de réglage d'un arbre à cames selon la revendication 1, **caractérisé en ce que** le raccord du canal annulaire (25, 27) à l'alésage de retour (30) se fait par l'intermédiaire d'un alésage transversal (28, 29).

3. Dispositif de réglage d'un arbre à cames selon la revendication 1 ou 2, **caractérisé en ce que** l'alésage de retour central (30) est fermé contre l'extrémité du tiroir de commande (20) du côté de l'arbre à cames.

4. Dispositif de réglage d'un arbre à cames selon l'une quelconque des revendications précédentes, **caractérisé en ce que** l'extrémité du tiroir de commande (20) du côté de l'arbre à cames est formée par la nervure annulaire (24) limitant le canal annulaire (27) et **en ce que** la zone d'extrémité du carter (18) du tiroir de commande (20) limitée par cette nervure annulaire (24) comporte un raccord de fuite.

5. Dispositif de réglage d'un arbre à cames selon l'une quelconque des revendications précédentes, **caractérisé en ce que** la vis de serrage (11) dans sa zone d'extrémité du côté de l'arbre à cames comporte comme alésage d'alimentation du côté refoulement un alésage de raccordement central (35) qui débouche dans un alésage d'alimentation d'huile central (4) associé à l'arbre à cames (1).

6. Dispositif de réglage d'un arbre à cames selon la revendication 5, **caractérisé en ce que** l'alésage de raccordement central (35) est raccordé à l'espace annulaire (26) par des alésages (35, 36, 38) s'étendant dans la vis de serrage (11).

7. Dispositif de réglage d'un arbre à cames selon la revendication 6, **caractérisé en ce que**, parmi les alésages (36, 37) s'étendant dans la vis de serrage (11), des alésages individuels comportent un rebord d'alésage associé à la surface extérieure de la vis des serrage (11) et **en ce que** le rebord d'alésage recouvre le logement (14) dans la bride de fixation (5) de l'arbre à cames (1).

8. Dispositif de réglage d'un arbre à cames selon la revendication 7, **caractérisé en ce que** la vis de serrage (11) est supportée de manière ajustée au moins par rapport à la zone d'extrémité ouverte du logement (14) et obture le logement (14).
